# EUROPÄISCHE PATENTSCHRIFT

(11) **EP 0 124 820 B1**
(45) Veröffentlichungstag und Bekanntmachung des Hinweises auf die Patenterteilung: **07.01.1987**
(21) Anmeldenummer: 84104562.8
(22) Anmeldetag: 24.04.1984
(51) Int. Cl.: G03D 9/00

(54) **Verfahren und Vorrichtung zur Entwicklung von photographischen Zweiblattdiffusionsmaterialien**
Method and device for developing photographic two-sheet diffusion material
Méthode et dispositif pour le développement photographique par diffusion de matériaux en deux feuilles

(30) Priorität: 04.05.1983 DE 3316267
(43) Veröffentlichungstag der Anmeldung: 14.11.1984
(73) Patentinhaber: Agfa-Gevaert AG, 51373 Leverkusen (DE)
(72) Erfinder: Boie, Immo, Dr., D-5216 Niederkassel (DE); Kovacic, Guido, D-5463 Unkel (DE)

## Beschreibung

Die vorliegende Erfindung betrifft ein Verfahren und eine Vorrichtung zur Entwicklung von photographischen Zweiblattdiffusionsmaterialien, bei welchen ein Positivblatt und ein belichtetes Negativblatt durch einen Klebestreifen quer zur Laufrichtung entlang je einer ihrer Kanten miteinander verbunden, durch eine Entwicklungsflüssigkeit geleitet und anschliessend zur Bildübertragung aufeinandergequetscht werden.

Bei den Bildübertragungsverfahren mit Zweiblattdiffusionsmaterialien wird ein Negativblatt oder auch Geberblatt mit einem Motiv bildmässig belichtet und mit einer Entwicklungsflüssigkeit oder einem Aktivator benetzt und dann deckungsgleich auf ein Positiv- oder Empfängerblatt aufgepresst. Während des festen Kontaktes der beiden Blätter diffundiert eine bildbildende Substanz, z.B. ein Silbersalz oder ein Farbstoff aus dem bildmässig belichteten Negativblatt in das Positivblatt. Nach der Trennung der Blätter wird ein Positivbild erhalten.

Zur Durchführung der Bildübertragungsverfahren sind verschiedene Verfahren und Vorrichtungen bekannt, bei denen entweder nur das Negativblatt einem Entwickler ausgesetzt wird und das Positivblatt dem benetzten Negativblatt zum Zusammenquetschen trocken durch einen zweiten Kanal zugeführt wird oder beide Blätter gleichzeitig, aber getrennt voneinander, durch eine Entwicklerlösung geführt und erst an Quetschrollen zusammengeführt und aufeinandergepresst werden. Derartige Geräte sind beispielsweise aus der US-Patentschrift 4 223 991 oder aus der Schrift Research Disclosure (Dez. 1978, S. 32, Nr. 17 647) bekannt.

Diese und andere bekannte Geräte haben den Nachteil, dass es sehr schwierig ist, die beiden Blätter so getrennt oder zusammen durch die Entwicklerlösung zu führen, dass sie beim Zusammenquetschen durch die Quetschwalzen genau deckungsgleich aufeinanderliegen. Die Geräte erlauben daher keine randlosen Vergrösserungen. Das Positivblatt muss auf die endgültige Bildgrösse beschnitten werden.

Die Positivblätter werden daher, um die gerätebedingten Passungenauigkeiten auszugleichen, in Länge und Breite (ca. 5 mm) grösser geschnitten, als die zugehörigen Negativblätter und anschliessend nach der Verarbeitung rundum beschnitten. Ausser dem zusätzlichen Arbeitsaufwand ensteht so auch ein erheblicher Materialverlust.

Aus der Schweizer Patentschrift 375 609 ist ein Verfahren und eine Vorrichtung zum Entwickeln von Reproduktionen bekannt, bei welchen das belichtete Negativblatt mit einer seiner Kanten an die entsprechende Kante des Positivblattes angeklebt wird. Die Vorrichtung besitzt ein herausnehm- oder schwenkbares Teil, an das die geklebte Kante ausserhalb der Vorrichtung angelegt und mit diesem durch den Entwickler zu den Quetschwalzen geführt wird. Hierbei werden beide Blätter mit Entwicklerflüssigkeit benetzt.

Das Verfahren und die Vorrichtung sind in der Handhabung recht umständlich. Das herausschwenkbare Teil ist mit Entwickler befeuchtet und benetzt bereits ausserhalb der Vorrichtung einen Bereich des Positiv- und Negativblattes während des Anbringens der beiden Blätter an diesem Teil, so dass die Blätter an das Teil ankleben können, zumindest aber an den Berührungsstellen längere Zeit der Entwicklerflüssigkeit ausgesetzt sind.

Der Erfindung liegt daher die Aufgabe zugrunde, ein Verfahren und eine Vorrichtung der eingangs genannten Art zu schaffen, mit denen es auf einfache Weise möglich ist, ein Positiv- und ein belichtetes Negativblatt zur Bildübertragung mit einer Entwicklungsflüssigkeit gleichmässig zu benetzen und die beiden Blätter exakt so zusammenzuführen und aufeinander zu quetschen, dass die Kanten der beiden Blätter genau deckungsgleich aufeinanderliegen.

Ausgehend von einem Verfahren der eingangs genannten Art ist diese Aufgabe für ein Verfahren dadurch gelöst, dass das Positiv- und Negativblat1: flexibei verbunden werden, dass sie zur Benetzung hintereinander durch die Entwicklungsflüssigkeit geleitet werden, dass nach dem Durchleiten der Blätter durch die Entwicklungsflüssigkeit die Steifigkeit des photographischen Materials und die Flexibilität der Klebestreifen-Knickstelle zusammen mit einer Auffangvorrichtung für das erstbenetzte Blatt benutzt werden, um ein selbständiges V-förmiges Zueinanderfalten der Blätter um die Klebestreifen-Knickstelle zu bewirken und dass mit einer Umlenkeinrichtung die beiden Blätter mit der V-förmig gefalteten Knickstelle voraus einem Quetschwalzenpaar zuleitet, von diesem erfasst und zusammengequetscht in eine Auffangschale gefördert werden.

Es war überraschend, dass es durch die alleinige Nutzung der Steifigkeit des Positiv- und Negativblattes und die Flexibilität des die Blätter verbindenden Klebebandes möglich war, die beiden Blätter entlang einer Kante selbsttätig zusammenzufalten und die sich bildende V-förmige Knickstelle exakt zwischen zwei Quetschwalzen zu führen, zwischen denen die Blätter dann passgenau aufeinandergequetscht werden und die Bildübertragung erfolgen kann. Durch das erfindungsgemässe Verfahren ist es nun auch möglich, die beiden Blätter hintereinander durch das Entwicklungsbad zu leiten, wobei eine ausgezeichnete und schnelle Benetzung der Schichten auf den Blättern erfolgt. Die Gleichmässigkeit der Benetzung wird noch dadurch verbessert, dass beide Blätter benetzt werden und sich etwaige Benetzungsungleichmässigkeiten beim Zusammenführen der Blätter weitgehend ausgleichen.

Durch die Anordnung der Blätter hintereinander, statt wie bisher übereinander, können für das Verfahren einfache Durchlaufgeräte verwendet werden, die weder eine Trennzunge am Einlauf für die Blätter noch eine für beide Blätter getrennte Führung durch das Gerät oder den Entwickler benötigen. Das Einführen des vorderen Blattes kann in einfacher Weise erfolgen, da das exakte Aufeinanderfügen der Blätter später automatisch erfolgt.

Zur vorteilhaften Durchführung des Verfahrens wird das Positivblatt in die Vorrichtung eingeführt, da dieses Blatt unbeschadet auch einen längeren Aufenthalt an der Luft übersteht, während die Verweilzeit des mit Entwickler befeuchteten Negativblattes an der Luft möglichst gering und vom jeweiligen Bildformat unabhängig sein soll.

Für eine Vorrichtung zur Durchführung des Verfahrens gemäss der Erfindung wird die vorliegende Aufgabe dadurch gelöst, dass
ein erstes Transportwalzenpaar zur Aufnahme und zum Transport der in Laufrichtung hintereinander angeordneten, verbundenen Positiv- und Negativblätter vor einer Entwicklungsschale angeordnet ist,
ein zweites Transportwalzenpaar zur Übernahme und zum Weitertransport der benetzten Blätter hinter der Entwicklerschale vorgesehen ist,
eine Auffangvorrichtung mit einem Anschlag zur Aufnahme, zum Anhalten und Aufwölben des ersteingeführten Blattes hinter dem zweiten Transportwalzenpaar angeordnet ist,
eine Umlenkeinrichtung zur Führung und Wölbung des nachfolgenden zweiten Blattes zwischen dem zweiten Transportwalzenpaar und der Auffangvorrichtung befestigt ist und
das Quetschwalzenpaar gegenüber der Umlenkeinrichtung so angeordnet ist, dass die durch die Steifigkeit der sich aufwölbenden Blätter und die Flexibilität des Klebestreifens entstehende V-förmige Knickstelle der Blätter dem Quetschwalzenpaar zugeführt, erfasst und die Blätter aufeinandergequetscht in eine Auffangschale befördert werden.

Mit dieser überraschend einfachen Vorrichtung ist es in müheloser Weise möglich, Zweiblattdiffusionsmaterialien zu entwickeln. Das erste Blatt, vorzugsweise das Positivblatt, wird zur Aufnahme in die Vorrichtung von Hand an das erste Walzenpaar angelegt, von diesem erfasst, durch die Entwicklerschale geleitet, von dem zweiten Walzenpaar erfasst und in die Auffangvorrichtung gegen einen Anschlag geschoben. Das nachfolgende, mit dem Positivblatt durch ein quer zur Laufrichtung angeordnetes Klebeband verbundene Negativblatt wölbt das Positivblatt und sich selbst auf, so dass beide Blätter längs der Klebekante eine V-förmige Knickstelle bilden, die von der Umlenkeinrichtung zwischen zwei Quetschwalzen gedrückt und von diesen erfasst wird. Die Quetschwalzen pressen die beiden Blätter fest zusammen, so dass die Bildübertragung zwischen den mit Entwicklerflüssigkeit benetzten Blättern erfolgen kann. Gleichzeitig werden die verbundenen Blätter in einen Ausführkanal gefördert und gelangen durch diesen in eine Auffangschale, aus der sie nach einer kurzen Verweilzeit entnommen und voneinander getrennt werden. Das Positivblatt kann anschliessend weiterbehandelt, beispielsweise gewässert, werden.

Die Benetzung der Blätter erfolgt vorzugsweise in einer Entwicklungsschale, durch die die Blätter geschoben bzw. gezogen werden. Um die Reibung der Blätter mit der Schale zu verhindern, kann die Schale in Laufrichtung der Blätter mit Erhöhungen so versehen sein, dass nur eine linienförmige Berührung zwischen den Blättern und dem Schalenboden stattfindet.

Nach einer vorteilhaften Weiterbildung kann die Entwicklungsschale zwischen dem ersten und dem zweiten Walzenpaar mit zwei übereinander angeordneten Leiteinrichtungen versehen sein, zwischen denen die Positiv- und Negativblätter sicher durch den Entwickler geführt werden. Diese Leiteinrichtungen bestehen aus nebeneinander angeordneten runden Stäben, können aber auch aus gelochten Blechen oder Gittern bestehen, die so beschaffen sind, dass der Entwickler durchströmen kann und sich die Blätter nicht stauen können. Die Führung der Blätter durch das Entwickler- oder Aktivatorband kann aber auch durch weitere Walzen oder Walzenpaare erfolgen, wie sie in Durchlaufentwicklungsmaschinen üblich sind.

Von grossem Vorteil ist die Anpassungsfähigkeit der Vorrichtung an eine Vielzahl von Formaten. Die Formatvielfalt wird einerseits dadurch erreicht, dass die Positiv- und Negativblätter sowohl an ihren Längs- als auch an ihren Querseiten miteinander verbunden werden können. Andererseits ist der Anschlag für das ersteingeführte Blatt in der Auffangvorrichtung verstellbar und den jeweiligen Formaten anpassbar. Ebenso ist die Umlenkeinrichtung in ihrem Abstand und Winkel zu der Bahn der Blätter verstellbar angeordnet. Während bei herkömmlichen Zweiblattverarbeitungsgeräten das zu verarbeitende kleinste Format in Laufrichtung grösser sein muss, als der Abstand der Einführwalze von der Quetschwalze, verdoppelt sich die transportwirksame Blattlänge durch das Zusammenkleben der beiden Blätter hintereinander, so dass auch kleinere Formate der Einzelblätter verarbeitet werden können.

Eine Verbesserung der Durchlaufeigenschaften der Blätter durch die Vorrichtung wird dadurch erreicht, dass alle Flächen, die mit den bereits benetzten Blättern in Berührung kommen, wie beispielsweise der Umlenkeinrichtung, der Auffangvorrichtung oder auch die Flächen des Ausführkanals mit in die Bahn der Blätter ragenden Erhöhungen, wie beispielsweise in Transportrichtung verlaufenden abgerundeten Schienen oder Noppen, versehen sind, mit denen die Blätter nur eine linienförmige Berührung haben und auch im nassen Zustand leicht darüber gleiten ohne sich zu stauen.

Im folgenden wird eine Ausführungsform der Erfindung anhand von Zeichnungen näher beschrieben.

Es zeigen:
Fig. 1 ein durch Klebeband verbundenes Positiv-und Negativblatt;
Fig. 1 die verbundenen Blätter während der Belichtung;
Fig. 1 b und 1 c spezielle Verklebungen der Blätter;
Fig. 2 die V-förmig zusammengeführten Blätter;
Fig. 3 eine Vorrichtung zur Entwicklung der Positiv- und Negativblätter nach dem Bildübertragungsverfahren.

In Fig. 1 ist ein Negativblatt 1 mit einem Klebebandstreifen 3 längs einer Kante mit einem Positivblatt 2 verbunden. Im Vergleich zu den relativ steifen Blättern 1, 2 ist der Klebebandstreifen 3 wesentlich dünner und daher flexibler, so dass die Blätter 1, 2 um ihre verklebte Kante leicht aufeinanderklappbar, aber fest miteinander verbunden sind. Das Negativblatt 1 wird bildmässig, beispielsweise mit einem Vergrösserungsgerät, belichtet (Pfeile). Die Betrachtung des Bildes erfolgt nach der Entwicklung auf dem Positivblatt 2 in Richtung des Pfeiles. Die Blätter sind so verklebt, dass ihre wirksam beschichteten Flächen auf einer Seite und das Klebeband 3 auf der anderen Seite aufgebracht ist.

Die Herstellung der miteinander verbundenen Negativ- und Positivblätter kann durch Längsschneiden einer Bahn mit Negativbeschichtung und einer Bahn mit Positivbeschichtung in gleich breite Rollen erfolgen. Je eine Rolle Negativ- und Positivmaterial wird auf einer Vorrichtung nebeneinander angeordnet, abgewickelt und hierbei eine Längskante des Positivmaterials 2 mit der benachbarten Kante des Negativmaterials 1 durch ein Klebeband ? verbunden und beide Bahnen gemeinsam quer zur Laufrichtung in Formate geschnitten. Die so erhaltenen miteinander verbundenen Blätter 1, 2 können hintereinanderliegend aufeinander gestapelt und verpackt werden, so, wie ein Blattpaar, das in Fig. 1 dargestellt ist.

Bei grösseren Formaten entstehen bei der Anwendung dieser Verfahrensweise unhandliche Packungen. Es hat sich daher als vorteilhaft erwiesen, die Blätter 1, 2 bereits vor der Verpackung so aufeinander zu falten, dass deren beschichtete Seiten nach aussen zu liegen kommen und die Blattpaare dann aufeinander gestapelt zu verpacken. In der Packung werden die Blattpaare so eingelegt, dass die Schichtseite des Negativblattes oben liegt, wie in Fig. 1 a dargestellt.

Zur Belichtung kann so jedes Blattpaar direkt mit der zu belichtenden Seite nach oben aus der Packung entnommen und unter ein Vergrösserungsgerät gelegt werden. Hierbei können auch die herkömmlichen Vergrösserungsrahmen verwendet werden, da das Negativ- und Positivblatt exakt die gleiche Grösse haben.

Bei den bekannten, mit zwei einzelnen Blättern arbeitenden Bildübertragungsverfahren werden die Schichtseiten der Blätter durch Einkerbungen am rechten oberen Rand gekennzeichnet. Diese Einkerbungen bilden sich im Randbereich des Positivblattes ab und wirken störend. Die Ränder müssen daher beschnitten werden. Beim vorliegenden Verfahren sind keine Einkerbungen notwendig, da die Schichtseiten der Blätter 1, 2 durch das Klebeband 3 einander zugeordnet sind. Das im allgemeinen mit einer wesentlich dunkleren Oberfläche versehene Negativblatt 1 lässt sich von dem meist weissen Positivblatt 2 bei der Belichtung gut erkennen, so dass eine falsche Handhabung jederzeit korrigiert werden kann.

Die Verbindung des Negativblattes 1 mit dem Positivblatt 2 kann mit handelsüblichen Kunststoff- oder auch Papierklebebändern erfolgen. Das Klebeband 3 kann mittig auf die Rückseite beider Blätter 1, 2 aufgebracht werden, wie in Fig. 1 dargestellt. In Fig. 1 b ist das Klebeband 3 in vorteilhafter Weise so aufgebracht, dass nur ein kleiner Teil des Klebebandes 3 auf dem Positivblatt 2 und ein grösserer Teil auf dem Negativblatt 1 aufgeklebt ist. Nach der Bildübertragung kann das Positivblatt 2 von dem Negativblatt 1 so getrennt werden, dass auf dem Positivblatt kein Klebeband 3 verbleibt.

Fig. 1 c zeigt eine Ausführungsform für das Klebeband 3, bei welcher das Klebeband mit einer Perforation 3' versehen ist und sich Negativ-und Positivblatt 1, 2 nach der Bildübertragung besonders leicht voneinander trennen lassen.

Fig. 2 zeigt die mit Entwickler 6 benetzten Negativ-und Positivbiätter 1, 2, die durch das Klebeband 3 verbunden eine V-förmige Knickstelle 14 bilden und so dem Quetschwalzenpaar 10 zugeführt und von diesem erfasst werden. In dem V-förmigen Zwickel überstreicht der Entwickler-6 infolge des Quetschvorganges als Flüssigkeitswulst nochmals die gesamte Oberfläche der Blätter 1, 2 und sorgt für eine weitere Verbesserung der Benetzung.

Die Vorrichtung zur Entwicklung des oben beschriebenen Blattpaares aus Positiv- und Negativblatt 1, 2 ist in Fig. 3 dargestellt. Sie enthält eine Entwickfuhgsschaie 5, die mit einem Entwickler 6 gefüllt ist. Der Entwickler kann ein photographischer Entwickler oder ein Aktivator, z.B. eine Kali- oder eine Natronlauge sein. Die Entwicklerschale 5 ist so in die Vorrichtung eingesetzt, dass sie zur Reinigung herausgenommen werden kann.

Bei der Verwendung der Vorrichtung zur optimalen Verarbeitung von Offsetplatten oder -folien kann die gezeigte Vorrichtung durch bekannte Einrichtungen, wie eine Entwicklerbad-Heizung mit Thermostat, zur Konstanthaltung der Temperatur durch eine Umwälzpumpe zur Badzirkulation und vermehrte Ausnutzung des Entwicklers und einen zusätzlichen Entwicklertank, ergänzt werden (nicht dargestellt).

Bei der Verwendung der Vorrichtung für das Bildübertragungsverfahren mit Zweiblattdiffusionsmaterialien sind die genannten zusätzlichen Einrichtungen nicht erforderlich, da die Temperatur nur einen geringen Einfluss auf die Bildqualität besitzt und bei normalen Raumtemperaturen von 18 bis 22°C entwickelt wird. Die Aktivatoren verbrauchen sich nur sehr langsam, so dass je nach Schalengrösse eine grosse bis sehr grosse Zahl von Bildern mit einer Schalenfüllung erzeugt werden kann.

Auf der Einlaufseite der Vorrichtung ist ein erstes Walzenpaar 4 angeordnet, dem das Positivblatt 2 von Hand zur Entwicklung zugeführt wird. An der Auslaufseite der Schale 5 ist ein zweites Walzenpaar 8 vorgesehen, welches das ersteingetauchte Blatt 2 übernimmt, weitertransportiert und hierbei überschüssigen Entwickler 6 abquetscht und in die Schale 5 zurücklaufen lässt. Zwischen den Walzenpaaren 4, 8 können die Blätter 1, 2 entlang des Schalenbodens zum zweiten Walzenpaar 8 gleiten, wenn der Schalenboden in Laufrichtung der Blätter mit nach oben erhöhten Führungsschienen versehen ist, die eine flächige Berührung der Blätter 1, 2 mit dem Boden der Schale 5 verhindern (nicht dargestellt).

Fig. 3 zeigt eine bevorzugte Ausführungsform, bei der zwischen den Walzenpaaren 4, 8 zwei Leiteinrichtungen 7 angeordnet sind, zwischen denen die Blätter 1, 2 durch den Entwickler 6 geleitet werden. Die Leiteinrichtungen bestehen beispielsweise aus runden Stäben, die parallel zueinander in Laufrichtung der Blätter 1, 2 angeordnet und miteinander als herausnehmbarer Einsatz verbunden sind. Zwischen den Leiteinrichtungen 7 werden die Blätter sicher und ohne wesentliche Reibung von dem ersten Walzenpaar 4 zu dem zweiten Walzenpaar 8 geführt. Mit der Anordnung der Leiteinrichtung kann erreicht werden, dass auch kleinere Formate, deren doppelte Länge etwas länger ist als der längste Abstand der Walzenpaare 4, 8 durch die Leiteinrichtung 7 mit der Vorrichtung noch entwickelt werden können. Die Zahl der mit der Vorrichtung verarbeitbaren Formatgrössen ist also erheblich grösser als die, die mit den bekannten Geräten verarbeitbar sind.

Mit einer Vorrichtung, die Walzen einer Breite von 31 cm und einen Abstand der Walzen voneinander von 20 cm besitzt, können beispielsweise alle Bildformate zwischen 9 x 12 cm und 30 x 40 cm verarbeitet werden. In vorteilhafter Weise können bei den kleineren Formaten wie 9 x 12 cm und 13 x 18 cm gleichzeitig zwei Doppelblätter in die Vorrichtung eingeführt und gleichzeitig entwickelt werden. Die Formate 13 x 18 cm und 24 x 30 cm können sowohl mit ihrer Längs- als auch mit ihrer Querseite voraus verarbeitet werden. Natürlich kann die Vorrichtung auch für grössere Formate mit breiteren Walzen oder auch für Photoamateure mit schmaleren Walzen für kleinere Formate konzipiert werden.

Hinter dem zweiten Walzenpaar 8 ist eine Auffangvorrichtung 11 angeordnet, die aus einem einfachen flachen Kanal besteht und mit einem für verschiedene Formate verstellbaren Anschlag 12 versehen ist und zur vorübergehenden Aufnahme des erstbenetzten Positivblattes 2 vorgesehen ist. Zwischen der Auffangvorrichtung 11 und dem zweiten Walzenpaar 8 ist eine Umlenkeinrichtung 9 angeordnet, die in ihrem Abstand und Winkel zu der geraden Bahn des Positivblattes 2 zwischen dem zweiten Walzenpaar 8 und der Auffangvorrichtung 11 verstellbar ist. Die den Blättern zugewandte Fläche der Umlenkeinrichtung 9 ist so geformt, dass sich nach dem Anstossen der Vorderkante des Positivblattes 2 an dem Anschlag 12 die sich aufwölbenden Blätter 1, 2 ein V-förmiger Knick 14 bildet, der in Richtung zu einem Quetschwalzenpaar 10 gerichtet ist. Beim weiteren Aufwölben der Blätter leitet die Umlenkeinrichtung mit Hilfe des Negativblattes 1 den V-förmigen Knick 14 in Richtung zu dem Spalt zwischen den Quetschwalzen 10.

Die Quetschwalzen 10 können mit den Walzenpaaren 4 und 8 zusammen und mit gleicher Geschwindigkeit von Hand oder durch einen Elektromotor angetrieben werden. Die Walzen werden in vorteilhafter Weise aus Gummi oder einem weichen Kunststoff hergestellt oder mit einem solchen Material überzogen, um zu gewährleisten, dass die Blätter gleichförmig und schlupflos transportiert werden. Von den Walzenpaaren 4, 8, 10 kann jeweils eine Walze angetrieben werden und die zweite Walze federnd gegen die angetriebene Walze angedrückt werden (nicht dargestellt).

Zur Verbesserung der Gleiteigenschaften der feuchten Blätter in der Vorrichtung können die Flächen, mit denen die Blätter in Berührung kommen, wie die der Umlenkeinrichtung 9, des Auffangkanals 11 und des Ausführkanals 13 mit Gleitschienen 1 in Laufrichtung der Blätter versehen sein. Die Gleitschienen 16 können in die Bahn der Blätter ragende Erhöhungen wie Schienen oder Noppen sein.

Unter dem Quetschwalzenpaar 10 ist ein Ausführkanal 13 angeordnet, in den das Quetschwalzenpaar 10 die exakt zusammengeführten und -gepressten Blätter 1, 2 fördert. Am Ende des Kanals 13 befindet sich eine Auffangschale 15, in die die entwickelten Blätter 1, 2 fallen und nach der Bildübertragung zum Auseinandertrennen entnommen werden können. Das Positivblatt 2 wird zur Weiterbehandlung getrennt, gewässert und getrocknet.

Die Verwendung der Vorrichtung ist ausserordentlich einfach. Die zusammengefalteten Negativ- und Positivblätter 1, 2 werden aus der Verpackung entnommen, das Negativblatt belichtet, die Blätter 1, 2 auseinandergefaltet und mit dem Positivblatt 2 vorab in den Schlitz der Vorrichtung geführt, in dem die ersten Transportwalzen 4 das Blatt 2 erfassen und beide Blätter 1, 2 in die Vorrichtung ziehen. Die beiden Blätter 1, 2 verlassen die Vorrichtung nach selbsttätiger Entwicklung und Bildübertragung zusammengefaltet durch den Ausführkanal 13 und legen sich in die Auffangschale 15 ab. Die erforderliche Eintauchdauer der Blätter beträgt einige Sekunden, beispielsweise 10 Sekunden, so dass das entwickelte Doppelblatt aus Negativ- und Positivblatt 1, 2 je nach Formatgrösse bereits nach 20 bis 30 Sekunden aus der Vorrichtung ausgeworfen wird. Während des Einziehens eines Blattpaares 1, 2 in die Vorrichtung kann das folgende Blattpaar 1, 2 belichtet und direkt nach dem völligen Einziehen des ersten Blattpaares 1, 2 in die Vorrichtung eingeführt werden. Wie bereits oben gezeigt können bei kleineren Formaten gleichzeitig zwei Blattpaare 1, 2 nebeneinander entwickelt werden.

In der Vorrichtung wird das erste Blatt, das Positivblatt 2, von dem ersten Walzenpaar 4 zwischen den Leiteinrichtungen 7 in den Entwickler 6 geschoben, gleitet etwa 10 Sekunden lang durch den Entwickler 6 und wird von dem zweiten Walzenpaar 8 erfasst, welches nun den restlichen Teil der Blätter 1, 2 durch den Entwickler 6 zieht und das erste Positivblatt 2 in die Auffangvorrichtung 11 schiebt, während das Negativblatt 1 weiterhin von dem zweiten Walzenpaar 8 gefördert wird. Das erste Positivblatt 2 erreicht den Anschlag 12 und beginnt sich aufgrund seiner Steifigkeit durch den Druck des zweiten Blattes 1 aufzuwölben. Erreicht das Blatt 2 die obere Fläche der Auffangvorrichtung 11 und die Umlenkeinrichtung 9, knickt die Verbindungsstelle der Blätter 1, 2 entlang des flexiblen Klebestreifens 3 ein und bildet eine V-förmige Knickstelle 14, deren Spitze in Richtung des Quetschwalzenpaares 10 zeigt. Bei dem weiteren Transport des Negativblattes 1 mit dem zweiten Walzenpaar 8 gleitet die Oberfläche des Blattes 1 gewölbt entlang der Umlenkeinrichtung 9 und leitet die V-förmige Knickstelle 14 direkt in den Zwickel zwischen den Quetschwalzen 10, die die Knickstelle 14 erfassen und die beiden Blätter zusammenfalten und -quetschen und aus der Vorrichtung fördern.

In der Fig. 3 ist die Vorrichtung so dargestellt, dass die zusammengefalteten Blätter 1, 2 nach unten abgeführt werden. Durch Vertauschen der Quetschwalzen 10 mit der Umlenkeinrichtung 9 kann das Blattpaar 1, 2 auch durch einen Kanal nach oben geführt werden. Ebenso kann die dargestellte Schalenbenetzung der Blätter 1, 2 mit Entwicklerflüssigkeit durch eine Sprühbenetzung ersetzt werden, wobei die beiden Blätter von einer Seite durch Düsen mit Entwickler besprüht werden. Der Entwickler kann auch durch Walzen auf die Oberfläche der Blätter 1, 2 aufgetragen werden, so dass nur die Schichtseiten der Blätter benetzt werden.

Das beschriebene Verfahren und die Vorrichtung können in der Offsettechnik zur Erstellung von Korrekturabzügen, Belegkopien, Positiven, Negativen, Zwischen-terlagen eingesetzt werden. Ebenso können das Verfahren und die Vorrichtung zur Herstellung von Farbbildern nach dem Zweiblattfarbdiffusionsverfahren eingesetzt werden, um beispielsweise von einem Diapositiv über ein vergrössertes Negativblatt ein Farbpositivbild zu erstellen.

Die Belichtung des Negativblattes kann ausser mit dem bereits erwähnten Vergrösserungsgerät auch in einer Kassettenkamera oder in einer Reprokamera oder im Kontakt mit dem Original durchgeführt werden.

Da das Negativ- und Positivblatt des Blattpaares die gleiche Grösse besitzen, kann das Blattpaar auch in Kassetten einer Kamera zur Belichtung eingelegt und nach der Belichtung der Vorrichtung zugeführt werden.

## Patentansprüche

1. Verfahren zur Entwicklung von photographischen Zweiblattdiffusionsmaterialien, bei welchen ein Positivblatt und ein belichtetes Negativblatt durch einen Klebestreifen quer zur Laufrichtung entlang je einer ihrer Kanten miteinander verbunden, durch eine Entwicklungsflüssigkeit geleitet und anschliessend zur Bildübertragung aufeinangergequetscht werden, dadurch gekennzeichnet, dass das Positiv-und Negativblatt flexibel verbunden werden, dass sie zur Benetzung hintereinander durch die Entwicklungsflüssigkeit geleitet werden, dass nach dem Durchleiten der Blätter durch die Entwicklungsflüssigkeit die Steifigkeit des photographischen Materials und die Flexibilität der Klebestreifen-Knickstelle zusammen mit einer Auffangvorrichtung für das erstbenutzte Blatt benutzt werden, um ein selbständiges V-förmiges Zueinanderfalten der Blätter um die Klebestreifen-Knickstelle zu bewirken und dass mit einer Umlenkeinrichtung die beiden Blätter mit der V-förmig gefalteten Knickstelle voraus einem Quetschwalzenpaar zugeleitet, von diesem erfasst und zusammengequetscht in eine Auffangschale gefördert werden.

2. Verfahren nach Anspruch 1, dadurch gekennzeichnet, dass das Positiv- oder Bildempfangsblatt zuerst in die Vorrichtung eingeführt wird.

3. Vorrichtung zur Entwicklung von photographischen Zweiblattmaterialien, in welcher ein Positivblatt und ein belichtetes Negativblatt, die quer zur Transportrichtung durch einen Klebestreifen (3) entlang je einer ihrer Kanten miteinander verbunden sind, durch eine Entwicklungsflüssigkeit leitbar und durch Quetschwalzen zur Bildübertragung aufeinanderpressbar sind, dadurch gekennzeichnet, dass
a) ein erstes Transportwalzenpaar (4) zur Aufnahme und zum Transport der in Laufrichtung hintereinander angeordneten, verbundenen Positiv- und Negativblätter (1, 2) vor einer Entwicklungsschale (5) angeordnet ist,
b) ein zweites Transportwalzenpaar (8) zur Übernahme und zum Weitertransport der benetzten Blätter (1, 2) hinter der Entwicklerschale (5) vorgesehen ist,
c) eine Auffangvorrichtung (11) mit einem Anschlag (12) zur Aufnahme, zum Anhalten und Aufwölben des ersteingeführten Blattes (2) hinter dem zweiten Transportwalzenpaar (8) angeordnet ist,
d) eine Umlenkeinrichtung (9) zur Führung und Wölbung des nachfolgenden zweiten Blattes (1) zwischen dem zweiten Transportwalzenpaar (8) und der Auffangvorrichtung (11) befestigt ist und
e) ein Quetschwalzenpaar (10) gegenüber der Umlenkeinrichtung (9) so angeordnet ist, dass die durch die Steifigkeit der sich aufwölbenden Blätter (1, 2) und die Flexibilität des Klebestreifens (3) entstehende V-förmige Knickstelle (14) der Blätter (1,2) dem Quetschwalzenpaar (10) zugeführt, von diesem erfasst und die Blätter (1, 2) aufeinandergequetscht in eine Auffangschale (15) befördert werden.

4. Vorrichtung nach Anspruch 3, dadurch gekennzeichnet, dass die Entwicklungsschale (5) zwischen dem ersten Walzenpaar (4) und dem zweiten Walzenpaar (8) mit zwei übereinander angeordneten Leiteinrichtungen (7) versehen ist, zwischen denen die Positiv- und Negativblätter (1, 2) durch den Entwickler (6) führbar sind.

5. Vorrichtung nach Anspruch 4, dadurch gekennzeichnet, dass die Leiteinrichtungen (7) aus parallel nebeneinander angeordneten runden Stäben bestehen.

6. Vorrichtung nach Anspruch 3, dadurch gekennzeichnet, dass die Umlenkeinrichtung (9) in ihrem Abstand und Winkel zu der geraden Bahn der Blätter (1, 2) verstellbar angeordnet ist.

7. Vorrichtung nach Anspruch 3, dadurch gekennzeichnet, dass der Anschlag (12) für das ersteingeführte Blatt (2) in der Auffangvorrichtung (11) verstellbar und verschiedenen Blattlängen anpassbar ist.

7. Vorrichtung nach Anspruch 3, dadurch gekennzeichnet, dass die mit den benetzten Blättern (1, 2) in Berührung kommenden Flächen der Umlenkeinrichtung (9), der Auffangvorrichtung (11) und eines zur Auffangschale (15) führenden Ausführungskanals (13) mit in die Bahn der Blätter ragenden Erhöhungen (16), wie in Transportrichtung verlaufende abgerundete Schienen oder Noppen, versehen sind, auf denen die Blätter (1, 2) mit linienförmiger Berührung gleiten.

## Claims

1. Process for the development of photographic two-sheet diffusion materials, in which a positive sheet and an exposed negative sheet, which are joined together transversely to the direction of movement along one of their sides by an adhesive strip, are passed through a developing liquid and are then pressed together in order to transfer the image, characterised in that the positive sheet and the negative sheet are joined flexibly, in that they are passed one after the other through the developing liquid for wetting, in that after the sheets have been guided through the developing liquid, the rigidity of the photographic material and the flexibility of the adhesive strip bending point are used together with a collecting device for the first-wetted sheet to produce a self-maintaining V-shaped folding together of the sheets about the adhesive strip bending point, and in thatthe two sheets are guided by a deflection device to a pair of pressing rollers, with the bending point, folded in V-shape, at the front, are taken up and pressed together by this pair of pressing rollers and are conveyed into a collecting tray.

2. Process accroding to claim 1, characterised in that the positive or image-receiving sheet is the first to be introduced into the apparatus.

3. Apparatus for the development of photographic two-sheet materials, in which a positive sheet and an exposed negative sheet, which are joined together transversely to the direction of movement along one of their sides by an adhesive strip (3), can be guided through a developing liquid and pressed together by pressing rollers in order to transfer the image, characterised in that
a) a first pair of transport rollers (4) for receiving and transporting the positive and negative sheets (1, 2), which are joined and arranged one behind the other in the direction of movement, is located upstream of a developing tray (5),
b) a second pair of transport rollers (8) for taking over and further conveying the wetted sheets (1,2) is provided downstream of the developer tray (5),
c) a collecting device (11) having a stop (12) for receiving, arresting and curving up the first introduced sheet (2) is positioned downstream of the second pair of transport rollers (8),
d) a deflection device (9) for guiding and curving the subsequent second sheet (1) is fixed between the second pair of transport rollers (8) and the collecting device (11), and
e) a pair of pressing rollers (10) is positioned opposite the deflection device (9) in such a manner that the V-shaped bending point (14) of the sheets (1,2) which is produced as a result of the rigidity of the sheets (1, 2) which curve up and of the flexibility of the adhesive strip (3) is delivered to and taken up by the pair of pressing rollers (10), and the sheets (1,2) are conveyed, pressed together, into a collecting tray (15).

4. Apparatus according to claim 3, characterised in that the developing tray (5) between the first pair of rollers and the second pair of rollers (8) is provided with two superimposed guide devices (7), between which the positive and negative sheets (1,2) can be guided through the developer (6).

5. Apparatus according to claim 4, characterised in that the guide devices (7) consist of round rods which are arranged in parallel next to each other.

6. Apparatus according to claim 3, characterised in that the deflection device (9) is arranged so that its spacing and angle with respect to the straight path of the sheets (1, 2) is adjustable.

7. Apparatus according to claim 3, characterised in that the stop (12) for the first-introduced sheet (2) in the collecting device (11) can be moved and can be adapted to different sheet lengths.

8. Apparatus according to claim 3, characterised in that the surfaces of the deflection device (9), of the collecting device (11) and of a discharge channel (13) leading to the collecting tray (15) which come into contact with the wetted sheets (1, 2) are provided with prominences (16) projecting into the path of the sheets, such as rounded-off rails or burls running in the direction of transport, over which the sheets (1, 2) slide in linear contact.

## Revendications

1. Procédé pour développer des documents photographiques par le procédé par diffusion à deux feuillets, dans lequel un feuillet positif et un feuillet négatif exposé à la lumière, réunis l'un à l'autre transversalement par rapport à la direction d'avancement, le long, pour chacun, de l'un de leurs bords, sont guidés à travers un liquide de développement puis serrés l'un contre l'autre pour le transfert de l'image, caractérisé en ce que le feuillet positif et le feuillet négatif sont réunis de façon souple pour être mouillés; en ce qu'ils sont guidés l'un derrière l'autre à travers le liquide de développement; en ce qu'après avoir guidé les feuillets à travers le liquide de développement on utilise la rigidité du document photographique et la souplesse de la brisure du ruban adhésif, en même temps qu'un dispositif de capture pour le feuillet mouillé en premier lieu, pour obtenir que les feuillets se replient automatiquement l'un sur l'autre en forme de V autour de la brisure du ruban adhésif; et en ce qu'avec un dispositif de changement de direction, les deux feuillets sont amenés, avec la brisure repliée en forme de V en avant, à une paire de rouleaux de pressage, sont saisis par eux et amenés, serrés ensemble, dans une cuvette de réception.

2. Procédé selon la revendication 1, caractérisé en ce que c'est le feuillet positif ou feuillet de réception de l'image s'introduit le premier dans l'installation.

3. Installation pour le développement de documents photographiques à deux feuillets, dans laquelle un feuillet positif et un feuillet négatif exposé à la lumière, qui sont réunis l'un à l'autre, transversalement à la direction de transport, au moyen d'un ruban adhésif (3), le long de, pour chacun, l'un de leurs bords, peuvent être guidés à travers un liquide de développement et peuvent être pressés l'un contre l'autre, par des rouleaux de pressage, pour le transfert de l'image, caractérisé en ce que
a) une première paire de rouleaux de transport (4), pour recevoir et transporter le feuillet positif et le feuillet négatif (1, 2) reliés, disposés dans la direction d'avancement, est disposée en avant d'une cuvette de développement (5),
b) il est prévu, derrière la cuvette du produit de développement (5), une seconde paire de rouleaux de transport (8) pour reprendre les feuillets mouillés (1, 2) et en poursuivre le transport,
c) un dispositif de capture (11) avec une butée (12) pour reprendre, arrêter et former en voûte le feuillet (2) introduit en premier lieu est disposé derrière la seconde paire de rouleaux de transport (8),
d) un dispositif de changement de direction (9) pour guider et former en voûte le second feuillet (1 ), qui vient à la suite, est fixé entre la seconde paire de rouleaux de transport (8) et le dispositif de capture (11) et
e) une paire de rouleaux de pressage (10) est disposée, par rapport au dispositif de changement de direction (9), de façon telle que la brisure en forme de V (14) des feuillets (1, 2), qui se produit du fait de la rigidité des feuillets (1,2) qui se forment en voûte et du fait de la souplesse du ruban adhésif (3), est amenée à la paire de rouleaux de pressage (10), est saisie par eux et les feuillets (1, 2), pressés l'un contre l'autre, sont envoyés dans une cuvette de réception (15).

4. Installation selon la revendication 3, caractérisé en ce qu'entre la première paire de rouleaux (4) et la seconde paire de rouleaux (8), la cuvette de développement (5) comporte deux dispositifs de guidage (7) disposés l'une au-dessus de l'autre et entre lesquels on peut guider le feuillet positif et le feuillet négatif (1, 2) à travers le produit de développement (6).

5. Installation selon la revendication 4, caractérisé en ce que les dispositifs de guidage (7) sont constitués de tiges rondes disposées parallèlement l'une à côté de l'autre.

6. Installation selon la revendication 3, caractérisé en ce que le dispositif de changement de direction (9) est disposé de façon que sa distance au trajet rectiligne des feuillets (1 , 2) et l'angle qu'il fait avec ce trajet soient réglables.

7. Installation selon la revendication 3, caractérisé en ce que la butée (12) pour le feuillet (2) introduit en premier lieu, dans le dispositif capture (11), est réglable et peut s'adapter à différentes longueurs de feuillets.

8. Installation selon la revendication 3, caractérisé en ce que les surfaces du dispositif de changement de direction (9), du dispositif de capture (11) et d'un canal de sortie (13) qui conduit à la cuvette de réception (15), qui viennent en contact avec les feuillets mouillés (1, 2), présentent des parties surélevées (16), comme des rails ou des bossages arrondis courant dans la direction du transport, qui viennent sur le trajet des feuillets et sur lesquels les feuillets ( 1, 2) glissent en contact linéaire.
